# EUROPÄISCHE PATENTSCHRIFT

(11) **EP 3 449 079 B1**
(45) Veröffentlichungstag und Bekanntmachung des Hinweises auf die Patenterteilung: **20.01.2021**
(21) Anmeldenummer: 17735548.4
(22) Anmeldetag: 06.07.2017
(51) Int. Cl.: E06B 3/673

(54) **VERFAHREN UND VORRICHTUNG ZUM VERSIEGELN VON ISOLIERGLAS-ROHLINGEN**
METHOD AND DEVICE FOR SEALING INSULATED GLASS BLANKS
PROCÉDÉ ET DISPOSITIF DE SCELLEMENT D'ÉBAUCHES DE VITRAGE ISOLANT

(30) Priorität: 11.08.2016 AT 3722016
(43) Veröffentlichungstag der Anmeldung: 06.03.2019
(73) Patentinhaber: LISEC Austria GmbH, 3353 Seitenstetten (AT)
(72) Erfinder: WALSER, Anton, 4540 Pfarrkirchen bei Bad Hall (AT); MADER, Leopold, 3364 Neuhofen/Ybbs (AT); LININGER, Markus, 3364 Neuhofen/Ybbs (AT); LANG, Erich, 3303 Greinsfurth (AT); HASELMAYR, Franz, 3361 Aschbach (AT); EDER, Mario, 3371 Neumarkt (AT)
(74) Vertreter: Beer & Partner Patentanwälte KG
(86) Internationale Anmeldenummer: PCT/EP2017/066942
(87) Internationale Veröffentlichungsnummer: WO 2018/028902

(56) Entgegenhaltungen:
- US-A1- 2015 354 266

## Beschreibung

Die Erfindung betrifft ein Verfahren und eine Vorrichtung zum Versiegeln von Isolierglas-Rohlingen.

Es ist bekannt und beim Herstellen von Isolierglas üblich, die in einem Isolierglas-Rohling zwischen den Glasscheiben und außerhalb des Abstandhalters liegende, nach außen hin offene Randfuge von Isolierglas-Rohlingen, bestehend aus wenigstens zwei Glasscheiben mit dazwischen gefügtem Abstandhalter, der mit den Glasscheiben verbunden ist, mit Versiegelungsmasse zu füllen, um den endgültigen Verbund der Glasscheiben von Isolierglas zu erzielen.

Beim Versiegeln, also beim Füllen der Randfuge von Isolierglas-Rohlingen mit Versiegelungsmasse, wird die Versiegelungsmasse aus wenigstens einer Fülldüse, die entlang der Randfuge des Isolierglas-Rohlings bewegt wird, in die Randfuge eingebracht.

Für das Versiegeln von Isolierglas-Rohlingen sind Verfahren und Vorrichtungen bekannt.

Auf AT 511 084 A4, EP 0 337 978 A, FR 25 60 813 A, EP 0 252 066 A, GB-A-20 16 960, DE-OS 28 46 785, DE 29 07 210 A1, DE 28 16 437 B1 und EP 0 391 884 A1 wird beispielsweise verwiesen.

Aus EP 0 391 884 A1 ist ein Verfahren zum Versiegeln von Isolierglas-Rohlingen bekannt, bei dem die Bewegung der Fülldüse relativ zum Isolierglas-Rohling in Abhängigkeit von der Förderleistung an Versiegelungsmasse und von der Tiefe der Randfuge geregelt wird. Dabei wird die Relativgeschwindigkeit der Relativbewegung zwischen Isolierglas-Rohling und Fülldüse so geändert, dass das gewünschte Ausmaß der Füllung der Randfuge auch bei sich ändernder Tiefe der Randfuge und/oder sich ändernder Förderleistung an Versiegelungsmasse konstant bleibt.

In DE 29 07 210 A1 ist ein Verfahren zum Versiegeln von Isolierglas-Rohlingen beschrieben, bei dem das Drosseln der Zufuhr von Versiegelungsmasse stets gleichzeitig mit dem Verlangsamen der Bewegung des Isolierglas-Rohlings erfolgt.

Insbesondere ist es bei den bekannten Verfahren zum Versiegeln von Isolierglas-Rohlingen problematisch, die Isolierglas-Rohlinge während und nach dem Versiegeln zu transportieren, da Versiegelungsmasse, so lange sie noch nicht ausgehärtet ist, sehr klebrig ist und Transportmittel verschmutzt, die am (unteren) Rand des Isolierglas-Rohlings angreifen. Um dieses Problem zu lösen, sind verschiedene Vorschläge für Fördermittel gemacht worden. Auf AT 384 596 B, EP 0 122 405 A, EP 0 857 848 A und DE 34 00 031 C wird beispielhaft verwiesen.

Sowohl beim Versiegeln von Isolierglas-Rohlingen mit einer Fülldüse ("Ein-Düsen-Versiegelungsautomat") als auch beim Versiegeln von Isolierglas-Rohlingen mit mehr als einer Fülldüse, insbesondere mit zwei, Fülldüsen ("Zwei-Düsen-Versiegelungsautomat"), werden die Bewegungen zwischen der wenigstens einen Fülldüse und dem Isolierglas-Rohling, um die Fülldüse entlang der Randfuge zu bewegen, durch Bewegen des Isolierglas-Rohlings in horizontaler Richtung (parallel zur Förderrichtung des Isolierglas-Rohlings) und Bewegen der Fülldüse in vertikaler Richtung (quer zur Förderrichtung des Isolierglas-Rohlings) erreicht. Es wird also der Isolierglas-Rohling während des Füllens von zur Transportrichtung parallelen Randfugen mit Unterbrechungen linear bewegt und die Fülldüse bei stillstehendem Isolierglas-Rohling quer zur Förderrichtung bewegt, wenn quer zur Förderrichtung ausgerichtete Randfugen zu füllen sind.

Bei bekannten Vorrichtungen ist die Fülldüse an einem quer zur Förderrichtung ausgerichteten Balken, der am Maschinengestell in Förderrichtung nicht verstellbar befestigt ist, verschiebbar. Dies gilt auch für Vorrichtungen mit zwei Fülldüsen. Bei den bekannten Versiegelungsautomaten ist die Fülldüse oder die Fülldüsen in Förderrichtung des Isolierglas-Rohlings nicht beweglich.

Bekannt ist auch ein Verfahren zum Versiegeln von Isolierglas-Rohlingen ("Erdmann-Verfahren") mit Hilfe eines Eindüsen-Versiegelungsautomaten.

Der Eindüsen-Versiegelungsautomat von Erdmann mit der Typenbezeichnung "7500 Series Vertical IG Secondary Sealer" ist in einer Isolierglaslinie der Type "Erdmann Vertical Insulating Glass (IF) Line" angeordnet (vgl. www.youtube.com/watch?v=GlwRurxOtVo, hochgeladen 02.10.2010). Der Versiegelungsautomat besitzt eine Stützwand für Isolierglasrohlinge, die von mehreren, im Maschinengestell fix montierten und mit frei drehbaren Rollen bestückten Balken gebildet ist. Am unteren Rand der Stützwand sind Linearförderer in Form von Fördergurten mit seitlichen Führungsrollen (einlaufseitig) und in Form von Förderrollen (auslaufseitig) vorgesehen. Der einlaufseitige Linearförderer wird beim Ausführen des Versiegelns abgesenkt. Zwischen dem einlaufseitigen Linearförderer und dem untersten, mit Rollen bestückten Balken der Stützwand sind als Halteeinrichtungen für den zu versiegelnden Isolierglas-Rohling Saugköpfe vorgesehen, die quer zur Stützwand vor und zurück verstellbar sind. Die Saugköpfe können an einen zu versiegelnden Isolierglas-Rohling angelegt werden. Beim Versiegeln wird der Isolierglas-Rohling ausschließlich von den Saugköpfen, die in der Stützwand angeordnet sind, gehalten, so dass die Ränder des Isolierglas-Rohlings frei sind und die Versiegelungsdüse entlang der vier Ränder des Isolierglas-Rohlings um diesen herumbewegt werden kann, während in die Randfuge des Isolierglas-Rohlings Versiegelungsmasse eingefüllt wird. Jedem Saugkopf ist ein Stützfinger zugeordnet. Die Stützfinger können um horizontale Schwenkachsen voneinander unabhängig aus einer Bereitschaftsstellung in eine etwa horizontale Wirklage verschwenkt werden. Wenn ein Dreifach-Isolierglas-Rohling zu versiegeln ist, wird von unten her ein Stützfinger in Anlage an den unteren Rand des Isolierglas-Rohlings hochgeschwenkt. Der Stützfinger wird nach unten verschwenkt, wenn sich die Versiegelungsdüse beim Versiegeln entlang des unteren Randes des Isolierglas-Rohlings bewegt.

Problematisch bei den bekannten Verfahren zum Versiegeln und bei den hierzu vorgeschlagenen Vorrichtungen ist es, dass wegen der in Förderrichtung nicht verstell- oder verschiebbaren Fülldüse/Fülldüsen das Bewegen des Isolierglas-Rohlings durch eine Versiegelungsstation beim Versiegeln von Randfugen, die quer zur Bewegungsrichtung des Isolierglas-Rohlings verlaufen, unterbrochen und wieder aufgenommen werden muss. Das verlängert wegen des Abbremsens und Beschleunigens des Isolierglas-Rohlings die Taktzeit. Dieses Problem tritt besonders bei großen und schweren Isolierglas-Rohlingen auf.

US 2015/0354266 A1, von welcher die Erfindung ausgeht, zeigt und beschreibt ein Verfahren und eine Vorrichtung zum Herstellen von Isolierglas, umfassend eine Einrichtung zum Ansetzen eines Abstandhalters auf eine Glasscheibe und eine Einrichtung zum Füllen der Randfuge eines Isolierglas-Rohlings mit Füllmasse (Versiegelungsstation). In US 2015/0354266 A1 ist eine Fülldüse auf einem Balken quer zur Förderrichtung des Isolierglas-Rohlings verstellbar, um quer zur Förderrichtung ausgerichtete Abschnitte der Randfuge des Isolierglas-Rohlings zu versiegeln. Der Balken selbst ist ebenfalls in Förderrichtung verstellbar, damit er zusammen mit einem Isolierglas-Rohling so weiterbewegt werden kann, dass Raum für den Abtransport eines weiteren Isolierglas-Rohlings geschaffen wird. US 2015/0354266 A1 offenbart nicht, dass ein Isolierglas-Rohling in Förderrichtung bewegt wird, wenn quer zur Förderrichtung ausgerichtete Abschnitte der Randfuge des Isolierglas-Rohlings versiegelt werden. Der in US 2015/0354266 A1 enthaltene Hinweis auf ein kontinuierliches Bewegen des Isolierglas-Rohlings ist so gemeint, dass der Isolierglas-Rohling nie entgegen der Förderrichtung bewegt werden muss, wie dies in US 2015/0354266 A1, Absatz [0074] ausdrücklich erwähnt ist.

Der Erfindung liegt die Aufgabe zugrunde, das Versiegeln von Isolierglas-Rohlingen so zu gestalten, dass die beim Versiegeln durch das Abbremsen und Beschleunigen von Isolierglas-Rohlingen auftretenden Nachteile nicht mehr gegeben sind.

Gelöst wird diese Aufgabe erfindungsgemäß mit einem Verfahren mit den Merkmalen von Anspruch 1 einerseits und mit einer Vorrichtung, welche die Merkmale des unabhängigen, auf die Vorrichtung gerichteten Anspruches aufweist, anderseits.

Bevorzugte und vorteilhafte Ausgestaltungen der Erfindung sind Gegenstand der Unteransprüche.

Grundgedanke der Erfindung ist es, dass die wenigstens eine Fülldüse während des Versiegelns, insbesondere wenigstens während einzelner Abschnitte des Versiegelns, parallel zu der Richtung bewegt wird, in welcher der Isolierglas-Rohling während des Versiegelns bewegt wird. Die Fülldüse kann während des Versiegelns in derselben Richtung wie der zu versiegelnde Isolierglas-Rohling oder in die entgegengesetzte Richtung bewegt werden.

In einer möglichen Ausführungsform des erfindungsgemäßen Verfahrens ist vorgesehen, den Isolierglas-Rohling, der zu versiegeln ist, während des Versiegelns kontinuierlich zu bewegen, wobei die wenigstens eine Fülldüse mit dem Isolierglas-Rohling bewegt wird, wenn zur Bewegungsrichtung (Förderrichtung) des Isolierglas-Rohlings nicht parallele Bereiche der Randfuge des Isolierglas-Rohlings versiegelt werden.

Bei der Erfindung sind die mit dem Verzögern (Abbremsen) und Beschleunigen des zu versiegelnden Isolierglas-Rohlings verbundenen Probleme nicht mehr gegeben.

In bestimmten Fällen kann es vorkommen, dass der Isolierglas-Rohling während des Versiegelns (kurz) angehalten wird. Ein solcher Fall ist beispielsweise gegeben, wenn in Förderrichtung lange (große) Isolierglas-Rohlinge zu versiegeln sind. In solchen Fällen kann der Bereich, in dem die Fülldüse in Förderrichtung bewegt werden kann, zu kurz sein, so dass die Fülldüse am Ende ihres Bewegungsbereiches ankommt, bevor noch der quer zur Förderrichtung ausgerichtete, mit Versiegelungsmasse zu füllende Abschnitt der Randfuge des Isolierglas-Rohlings gefüllt (versiegelt) ist. Dies tritt aber nur in Ausnahmefällen ein.

Für gewöhnlich erlaubt es das erfindungsgemäße Verfahren, dass der Isolierglas-Rohling gemäß einer bevorzugten Ausführungsform des Verfahrens in Förderrichtung kontinuierlich gegebenenfalls mit unterschiedlichen, hohen Geschwindigkeiten bewegt wird.

Ebenso erlaubt es die erfindungsgemäß vorgesehene Möglichkeit, die Fülldüse auch in Förderrichtung zu bewegen, so dass bei kleinen Isolierglas-Rohlingen so gearbeitet wird, dass nur die Fülldüse bewegt wird und der Isolierglas-Rohling nicht bewegt wird oder eine nur geringfügige Bewegung in Förderrichtung ausführt.

Im Rahmen der Erfindung ist auch in Betracht gezogen, die Geschwindigkeit, mit der die Fülldüse bewegt wird, zu ändern, um sie den jeweils herrschenden Umständen (Größe des Isolierglas-Rohlings, Querschnittsgröße der Randfuge des Isolierglas-Rohlings) anzupassen. Die Geschwindigkeit der Bewegungen der Fülldüse sowohl in als auch quer zur Förderrichtung muss nicht konstant sein, sondern kann im Rahmen der Erfindung auch während eines Versiegelungsvorganges geändert werden.

Bei der Erfindung erlauben es die Möglichkeiten, nicht nur die Geschwindigkeit, mit welcher der Isolierglas-Rohling (in Förderrichtung) bewegt wird, sondern auch die Geschwindigkeit, mit der die Fülldüse bewegt wird, zu ändern, insbesondere voneinander unabhängig zu ändern, so dass Taktzeiten optimiert und die (horizontalen) Abmessungen der Versiegelungsstation verkleinert werden, ohne dass die Vorteile der Erfindung verloren gehen.

Ein weiterer Vorteil der Erfindung besteht darin, die Taktzeiten des erfindungsgemäßen Verfahrens und der erfindungsgemäßen Vorrichtung ohne nachteiligen Einfluss auf die Qualität der Versiegelung von Isolierglas-Rohlingen an die Kapazitäten von vorgeschalteten und nachgeschalteten Anlageteilen anzupassen. Dies bewirkt, dass in der Versiegelungsstation vorgeschalteten Anlageteilen (z.B. Gasfüllpressen) kein Stau entsteht, weil das Versiegeln zu lange dauert einerseits und dass nachgeschaltete Anlagenteile (z.B. Abstapeleinrichtungen) nicht auf versiegelte Isolierglas-Rohlinge, also fertiges Isolierglas, warten müssen, anderseits.

Beim Versiegeln von parallel oder unter einem vom rechten Winkel abweichenden Winkel zur Förderrichtung verlaufenden ("schrägen") Abschnitten der Randfuge kann die erforderliche Relativbewegung zwischen der Fülldüse und dem Isolierglas-Rohling erreicht werden, indem sich nur der Isolierglas-Rohling bewegt oder indem sich sowohl der Isolierglas-Rohling als auch die Fülldüse in Förderrichtung mit voneinander abweichenden Geschwindigkeiten bewegen.

Beim Füllen von zur Förderrichtung parallelen Abschnitten der Randfuge wird die Fülldüse nicht quer zur Förderrichtung bewegt. Wenn "schräge" oder "gekrümmte" Abschnitte der Randfuge mit Versiegelungsmasse zu füllen sind, wird die Fülldüse quer zur Förderrichtung bewegt, um dem "schrägen" oder "gekrümmten" Abschnitt der Randfuge zu folgen.

Ein Vorteil der erfindungsgemäß vorgeschlagenen Arbeitsweise beim Versiegeln von Isolierglas-Rohlingen liegt auch darin, dass die träge Regelung der Menge an Versiegelungsmasse, die je Zeiteinheit aus der Fülldüse in die Randfuge abgegeben wird, durch die flinke Regelung der Geschwindigkeit der Bewegungen der Fülldüse und/oder des Isolierglas-Rohlings kompensiert werden kann.

Ein weiterer Vorteil des erfindungsgemäßen Verfahrens und der erfindungsgemäßen Vorrichtung liegt darin, dass die im Stand der Technik erforderlichen Bewegungen des Isolierglas-Rohlings, ohne dass dieser versiegelt wird ("Leerfahrten"), um diesen für das Versiegeln relativ zu der wenigstens einen Fülldüse richtig auszurichten, entbehrlich sind.

In einer Ausführungsform des Verfahrens der Erfindung kann vorgesehen sein, dass der Isolierglas-Rohling, während er versiegelt wird, kontinuierlich in die Förderrichtung bewegt wird. Bei der Erfindung ist vorgesehen, dass die wenigstens eine Fülldüse beim Einbringen von Versiegelungsmasse in Abschnitte der Randfuge des Isolierglas-Rohlings, die parallel zur Förderrichtung ausgerichtet sind, in Förderrichtung stillsteht oder mit einer von der Geschwindigkeit V₁ der Bewegung des Isolierglas-Rohlings verschiedenen Geschwindigkeit V₂ bewegt wird.

Bei der Erfindung ist vorgesehen, dass die wenigstens eine Fülldüse beim Einbringen von Versiegelungsmasse in zur Förderrichtung quer ausgerichtete Abschnitte der Randfuge mit der gleichen Geschwindigkeit V₂ wie der Isolierglas-Rohling in Förderrichtung und zusätzlich quer zur Förderrichtung bewegt wird.

In einer Ausführungsform des Verfahrens der Erfindung kann vorgesehen sein, dass die wenigstens eine Fülldüse zusätzlich zu ihrer Bewegung parallel zur Förderrichtung beim Einbringen von Füllmasse in Abschnitte der Randfuge, die zur Förderrichtung einen Winkel einschließen, quer zur Förderrichtung bewegt wird.

In einer Ausführungsform des Verfahrens der Erfindung kann vorgesehen sein, dass eine einzige Fülldüse verwendet wird, aus der nacheinander Versiegelungsmasse in alle Abschnitte der Randfuge eines Isolierglas-Rohlings eingebracht wird.

In einer Ausführungsform des Verfahrens der Erfindung kann vorgesehen sein, dass die wenigstens eine Fülldüse beim Einbringen von Versiegelungsmasse in einen parallel zur Förderrichtung ausgerichteten Abschnitt der Randfuge in Förderrichtung mit einer Geschwindigkeit V₂ bewegt wird, die von der Geschwindigkeit V₁ der Bewegung des Isolierglas-Rohlings verschieden, insbesondere höher, ist, derart, dass sich die Fülldüse, bezogen auf die Förderrichtung, von einem Ende des Abschnittes der Randfuge zu dem anderen Ende des Abschnittes der Randfuge hin bewegt.

In einer Ausführungsform des Verfahrens der Erfindung kann vorgesehen sein, dass zwei Fülldüsen verwendet werden.

In einer Ausführungsform des Verfahrens der Erfindung kann vorgesehen sein, dass eine der Fülldüsen Versiegelungsmasse ausschließlich in den Abschnitt der Randfuge, der sich parallel zur Förderrichtung erstreckt zur Fördereinrichtung benachbart ist, einbringt, und dass die zweite Fülldüse Versiegelungsmasse in die anderen Abschnitte der Randfuge des Isolierglas-Rohlings einbringt.

In einer Ausführungsform des Verfahrens der Erfindung kann vorgesehen sein, dass die erste und die zweite Fülldüse gleichzeitig Versiegelungsmasse in Abschnitte der Randfuge des Isolierglas-Rohlings, die parallel oder unter einem schiefen Winkel zur Förderrichtung ausgerichtet sind, einbringen.

In einer Ausführungsform des Verfahrens der Erfindung kann vorgesehen sein, dass der Isolierglas-Rohling während des Einbringens von Versiegelungsmasse in Förderrichtung mit verschieden großen Geschwindigkeiten V₁ bewegt wird.

In einer Ausführungsform des Verfahrens der Erfindung kann vorgesehen sein, dass der Isolierglas-Rohling beim An- und Abtransport und während des Versiegelns von an einer Fläche einer ersten Glasscheibe des Isolierglas-Rohlings angelegten, mit Unterdruck beaufschlagten Saugern gehalten wird, und dass die zweite Glasscheibe des Isolierglas-Rohlings durch an ihr ausschließlich von unten her angreifende Abstützelemente abgestützt wird.

In einer Ausführungsform des Verfahrens der Erfindung kann vorgesehen sein, dass die an der zweiten Glasscheibe des Isolierglas-Rohlings angreifenden Abstützelemente im Bereich der wenigstens einen Fülldüse von der zweiten Glasscheibe des Isolierglas-Rohlings entfernt werden.

In einer Ausführungsform des Verfahrens der Erfindung kann vorgesehen sein, dass die Abstützelemente an der zweiten Glasscheibe des Isolierglas-Rohlings vor und nach der Fülldüse, die in den unteren, horizontalen Abschnitt der Randfuge des Isolierglas-Rohlings Versiegelungsmasse einbringt, anliegen.

In einer Ausführungsform der Vorrichtung der Erfindung kann vorgesehen sein, dass die Fördereinrichtung für den Isolierglas-Rohling zum kontinuierlichen Fördern des Isolierglas-Rohlings während des gesamten Versiegelns eingerichtet ist.

In einer Ausführungsform der Vorrichtung der Erfindung kann vorgesehen sein, dass die Fördereinrichtung einen am unteren Rand des Isolierglas-Rohlings angreifenden Linearförderer und einen im Bereich des oberen Randes des Isolierglas-Rohlings vorgesehenen Rollenbalken umfasst.

In einer Ausführungsform der Vorrichtung der Erfindung kann vorgesehen sein, dass der Linearförderer Sauger und Abstützelemente, die gemeinsam und synchron in Förderrichtung des Isolierglas-Rohlings bewegbar sind, umfasst.

In einer Ausführungsform der Vorrichtung der Erfindung kann vorgesehen sein, dass die Sauger an der dem Maschinengestell der Vorrichtung zugekehrten Fläche der einen Glasscheibe des Isolierglas-Rohlings seitlich angreifen, und dass die Abstützelemente an der von dem Maschinengestell der Vorrichtung abgekehrten Glasscheibe des Isolierglas-Rohlings von unten her angreifen.

In einer Ausführungsform der Vorrichtung der Erfindung kann vorgesehen sein, dass Abstützelemente im Bereich der Fülldüse vom unteren Rand der Glasscheibe des Isolierglas-Rohlings entfernbar sind.

In einer Ausführungsform der Vorrichtung der Erfindung kann vorgesehen sein, dass die Abstützelemente einen Abstützkopf und einen knickbaren Stützarm aufweisen.

In einer Ausführungsform der Vorrichtung der Erfindung kann vorgesehen sein, dass dem die wenigstens eine Fülldüse aufweisenden Düsenkopf ein Betätigungsorgan zum Knicken des Stützarmes der Abstützelemente zugeordnet ist.

In einer Ausführungsform der Vorrichtung der Erfindung kann vorgesehen sein, dass die Sauger und die Abstützelemente des Linearförderers zu Fördereinheiten zusammengefasst an einem Träger angeordnet sind.

In einer Ausführungsform der Vorrichtung der Erfindung kann vorgesehen sein, dass die Sauger und die Abstützelemente an einer endlosen, in sich geschlossenen Förderbahn geführt sind. Bei der Vorrichtung der Erfindung ist vorgesehen, dass die wenigstens eine Fülldüse an einem Versiegelungskopf angeordnet ist, der an einem Balken quer zur Förderrichtung verstellbar ist, und dass der Balken, der den Versiegelungskopf trägt, parallel zur Förderrichtung des Isolierglas-Rohlings bewegbar ist.

Bei der Vorrichtung der Erfindung ist vorgesehen, dass der Balken zum Einbringen von Versiegelungsmasse in zur Förderrichtung quer ausgerichtete Abschnitte der Randfuge des Isolierglas-Rohlings synchron mit dem Isolierglas-Rohling in Förderrichtung bewegbar ist.

Weitere Einzelheiten und Merkmale der Erfindung ergeben sich aus der nachstehenden Beschreibung bevorzugter Ausführungsbeispiele anhand der Zeichnungen. Es zeigt:
- Fig. 1: schematisch Schritte beim Versiegeln eines Isolierglas-Rohlings mit einer Fülldüse,
- Fig. 2: schematisch Schritte beim Versiegeln eines Isolierglas-Rohlings mit zwei Fülldüsen,
- Fig. 3: eine erste Ausführungsform in Schrägansicht,
- Fig. 4: eine Vorderansicht der Vorrichtung aus Fig. 3,
- Fig. 5: eine Seitenansicht der Vorrichtung aus Fig. 3,
- Fig. 6: eine Draufsicht auf die Vorrichtung aus Fig. 3,
- Fig. 7: eine zweite Ausführungsform in Schrägansicht,
- Fig. 8: die zweite Ausführungsform in Vorderansicht,
- Fig. 9: die zweite Ausführungsform in Seitenansicht,
- Fig. 10: die zweite Ausführungsform in Draufsicht,
- Fig. 11: in Schrägansicht (teilweise) die in den Fig. 7 bis 10 gezeigte Ausführungsform mit einer abgeänderten Ausführung der Abstützelemente und
- Fig. 12: drei Abstützelemente mit einer Betätigungskulisse.

In der nachstehenden Beschreibung wird das Versiegeln von Isolierglas-Rohlingen, die während des Versiegelns, wie derzeit allgemein üblich, im Wesentlichen lotrecht ausgerichtet durch eine Versiegelungsvorrichtung (Versiegelungsstation) bewegt (transportiert) werden, beschrieben. Dessen ungeachtet ist das erfindungsgemäße Verfahren nicht auf das Versiegeln von beim Versiegeln lotrecht ausgerichteten Isolierglas-Rohlingen beschränkt. Vielmehr können mit dem erfindungsgemäßen Verfahren auch liegend durch eine Versiegelungsvorrichtung bewegte Isolierglas-Rohlinge versiegelt werden.

Bei dem erfindungsgemäßen Verfahren kann beispielsweise wie folgt gearbeitet werden:
Zunächst wird der untere, horizontale, zur Förderrichtung parallele Abschnitt 13 der Randfuge des Isolierglas-Rohlings 1 gefüllt, wobei der Isolierglas-Rohling 1 kontinuierlich bewegt wird. Die Fülldüse 7 kann parallel zur Förderrichtung (Pfeil 17) des Isolierglas-Rohlings 1 mit einer von der Geschwindigkeit des Isolierglas-Rohlings 1 abweichenden Geschwindigkeit bewegt werden. Die Fülldüse 7 muss dabei aber nicht bewegt werden.

Dann wird der bezogen auf die Förderrichtung hintere, quer zur Förderrichtung ausgerichtete (lotrechte) Abschnitt 9 der Randfuge des Isolierglas-Rohlings 1 gefüllt, wobei sich der Balken 5 mit der Fülldüse 7 (Versiegelungsdüse) synchron mit dem Isolierglas-Rohling 1 bewegt und die Fülldüse 7 zum Füllen des hinteren Abschnittes 9 der Randfuge entlang des Balkens 5 nach unten oder nach oben bewegt wird.

Beim Füllen des oberen, horizontalen Abschnittes 11 der Randfuge des Isolierglas-Rohlings 1 wird der Isolierglas-Rohling 1 weiterhin kontinuierlich bewegt, um so eine Relativbewegung zwischen Fülldüse 7 und Isolierglas-Rohling 1 zu erreichen. Die Fülldüse 7 kann parallel zur Förderrichtung (Pfeil 17) des Isolierglas-Rohlings 1 mit einer von der Geschwindigkeit des Isolierglas-Rohlings 1 abweichenden Geschwindigkeit bewegt werden, muss aber nicht bewegt werden.

Zum Füllen des vorderen, quer zur Förderrichtung ausgerichteten, (lotrechten) Abschnittes 3 der Randfuge wird so gearbeitet, wie dies im Zusammenhang mit dem Füllen des hinteren Abschnittes 9 der Randfuge des Isolierglas-Rohlings 1 beschrieben ist.

Beim Füllen von Abschnitten der Randfuge, die zur Förderrichtung (Pfeil 17) des Isolierglas-Rohlings 1 parallel ausgerichtet sind, kann die Fülldüse 7 am Versiegelungskopf 19 und die in Fig. 2 gezeigte Fülldüse 7 am Versiegelungskopf 21 stillstehen (V₂=0) oder mit einer Geschwindigkeit (V₂) bewegt werden, die von der Geschwindigkeit (V₁), mit welcher der Isolierglas-Rohling 1 bewegt wird, verschieden ist (V₂ ≠ V₁). Dies gilt auch für Abschnitte der Randfuge des Isolierglas-Rohlings 1, die zur Förderrichtung (Pfeil 17) schräg ausgerichtet sind, wobei beim Füllen schräger Abschnitte der Randfuge die Fülldüse 7 entlang des Balkens 5 so bewegt wird, dass sie diesem Abschnitt der Randfuge folgt. Sinngemäß kann beim Füllen gekrümmter Abschnitte der Randfuge eines Isolierglas-Rohlings gearbeitet werden.

Das Bewegen des Versiegelungskopfes 19 mit der Fülldüse 7 (und auch des gegebenenfalls vorgesehenen zweiten Versiegelungskopfes 21 mit der Fülldüse 7) in Förderrichtung (Pfeil 17) erfolgt durch Bewegen des Balkens 5.

Beispielsweise kann, wenn die Versiegelungsstation 15 (nur) eine Fülldüse 7 aufweist (Fig. 1), wie folgt gearbeitet werden:

### 1. Schritt:

Der Isolierglas-Rohling 1 wird von einer Fördereinrichtung 25 mit einer Geschwindigkeit V₁ in Richtung des Pfeiles 17 durch die Versiegelungsstation 15 bewegt. Die Fülldüse 7 füllt bei beispielsweise stillstehendem Balken 5 (V₂ = 0) oder mit einer von der Geschwindigkeit V₁ abweichenden Geschwindigkeit V₂ bewegtem Balken 5 und bei in Richtung der Längserstreckung des Balkens 5 stillstehendem Versiegelungskopf 19 mit der Fülldüse 7 den unteren, horizontalen Abschnitt 13 der Randfuge des Isolierglas-Rohlings 1.

### 2. Schritt:

Der Isolierglas-Rohling 1 bewegt sich mit einer Geschwindigkeit V₁ weiter in Richtung des Pfeiles 17 durch die Versiegelungsstation 15. Gleichzeitig wird der Balken 5 mit dem Versiegelungskopf 19 synchron mit dem Isolierglas-Rohling 1 mit der Geschwindigkeit V₂ und in dieselbe Richtung (Pfeil 17) wie dieser bewegt, wobei V₁ = V₂ gilt. Dabei fährt der Versiegelungskopf 19 mit der Fülldüse 7 entlang des, bezogen auf die Förderrichtung (Pfeil 17) hinteren, lotrechten Abschnittes 9 der Randfuge nach oben (Pfeil 42) und füllt den Abschnitt 9.

### 3. Schritt:

Der Isolierglas-Rohling 1 wird mit einer Geschwindigkeit V₁ weiter in Richtung des Pfeiles 17 bewegt.

Der Balken 5 mit dem Versiegelungskopf 19 bewegt sich in Richtung des Pfeiles 17 mit einer Geschwindigkeit V₂, die anders, insbesondere höher, ist als die des Isolierglas-Rohlings 1 (V₂ > V₁), wobei sich die Fülldüse 7 - wegen des Unterschiedes der Geschwindigkeiten V₁ und V₂, mit denen der Isolierglas-Rohling 1 und der Balken 5 bewegt werden - entlang des oberen, horizontalen Abschnittes 11 der Randfuge des Isolierglas-Rohlings 1 bewegt und diese mit Versiegelungsmasse füllt.

Wenn der obere Abschnitt 11 der Randfuge des Isolierglas-Rohlings 1 zur Förderrichtung (Pfeil 17) schräg ausgerichtet oder gekrümmt ist, wird der Versiegelungskopf 19 mit der Fülldüse 7 zusätzlich so entlang des Balkens 5 bewegt, dass die Fülldüse 7 dem schrägen oder gekrümmten Abschnitt 11 der Randfuge folgt. Dabei kann der Balken 5 zusätzlich in (oder gegen die) Förderrichtung (Pfeil 17) bewegt werden (dabei gilt V₂ ≠ V₁).

### 4. Schritt:

Der Isolierglas-Rohling 1 wird in der Versiegelungsstation 15 von der Fördereinrichtung 25 weiter und kontinuierlich mit einer Geschwindigkeit V₁ in Richtung des Pfeiles 17 bewegt. Gleichzeitig wird der Balken 5 mit dem Versiegelungskopf 19 mit der Fülldüse 7 synchron mit dem Isolierglas-Rohling 1 und mit der Geschwindigkeit V₂ in dieselbe Richtung (Pfeil 17) bewegt, wobei V₁ = V₂ gilt. Dabei fährt der Versiegelungskopf 19 mit der Fülldüse 7 entlang des Balkens 5 nach unten (Pfeil 42) und füllt den, bezogen auf die Förderrichtung (Pfeil 17) vorderen, lotrechten Abschnitt 3 der Randfuge des Isolierglas-Rohlings 1.

Wenn zum Versiegeln von Isolierglas-Rohlingen eine Versiegelungsstation 15 mit zwei Fülldüsen 7 verwendet wird, kann so gearbeitet werden, wie dies nachstehend mit Bezugnahme auf Fig. 2 beschrieben wird:

### 1. Schritt:

Ein Isolierglas-Rohling 1 wird von der Fördereinrichtung 25 in der Versiegelungsstation 15 mit einer Geschwindigkeit V₁ in Richtung des Pfeiles 17 bewegt. Gleichzeitig wird der Balken 5 mit zwei Versiegelungsköpfen 19 und 21 (der Versiegelungskopf 21 kann auch im Maschinengestell der Versieglungsstation 15 angebracht sein) mit je einer Fülldüse 7 synchron mit dem Isolierglas-Rohling 1 und in dieselbe Richtung (Pfeil 17) wie dieser mit der Geschwindigkeit V₂ bewegt, wobei V₁ = V₂ gilt. Der Versiegelungskopf 19 mit seiner Fülldüse 7 fährt entlang des Balkens 5 nach oben (Pfeil 42) und füllt den, bezogen auf die Förderrichtung (Pfeil 17) vorderen, lotrechten Abschnitt 3 der Randfuge des Isolierglas-Rohlings 1 mit Versiegelungsmasse. Der zweite Versiegelungskopf 21 bleibt in diesem Schritt inaktiv.

### 2. Schritt:

Der Isolierglas-Rohling 1 wird mit einer Geschwindigkeit V₁ kontinuierlich weiter in Richtung des Pfeiles 17 bewegt. Der Balken 5 mit dem Versiegelungskopf 19 und der Versiegelungskopf 21 steht still (V₂ = 0) oder wird mit einer von der Geschwindigkeit V₁ abweichenden Geschwindigkeit V₂ (V₂ ≠ V₁) bewegt, die Fülldüse 7 des Versiegelungskopfes 19 füllt den oberen Abschnitt 11 der Randfuge und die Fülldüse 7 des zweiten Versiegelungskopfes 21 füllt den unteren Abschnitt 13 der Randfuge des Isolierglas-Rohlings 1 mit Versiegelungsmasse.

Wenn der obere Abschnitt 11 der Randfuge des Isolierglas-Rohlings 1 zur Förderrichtung (Pfeil 17) schräg ausgerichtet oder gekrümmt ist, wird der Versiegelungskopf 19 mit der Fülldüse 7 entlang des Balkens 5 so bewegt, dass die Fülldüse 7 der Randfuge auch dem schrägen oder gekrümmten Abschnitt 11 folgt. Dabei kann der Balken 5 zusätzlich in (oder gegen die) Förderrichtung (Pfeil 17) bewegt werden (dabei gilt V₂ ≠ V₁).

### 3. Schritt:

Der Isolierglas-Rohling 1 wird fortgesetzt mit einer Geschwindigkeit V₁ in Richtung des Pfeiles 17 bewegt. Der Balken 5 mit den Versiegelungsköpfen 19 und 21 wird mit der Geschwindigkeit V₂ in Richtung des Pfeiles 17 und synchron mit dem Isolierglas-Rohling 1 bewegt. Dabei gilt V₁ = V₂. Gleichzeitig fährt der Versiegelungskopf 19 mit der Fülldüse 7, die zuletzt den oberen Abschnitt 11 der Randfuge gefüllt hat, entlang des Balkens 5 nach unten (Pfeil 42) und füllt den, bezogen auf die Förderrichtung (Pfeil 17) hinteren, Abschnitt 9 der Randfuge des Isolierglas-Rohlings 1 mit Versiegelungsmasse. Bei diesem Schritt ist der Versiegelungskopf 21 inaktiv.

Sowohl bei der Arbeitsweise nach Fig. 1 ("Ein-Düsen-Versiegelungsautomat") als auch bei der Arbeitsweise nach Fig. 2 ("Zwei-Düsen-Versiegelungsautomat") muss die Geschwindigkeit V₁, mit welcher der Isolierglas-Rohling 1 beim Versiegeln durch die Versiegelungsstation 15 bewegt wird, nicht in allen Abschnitten (Schritten) des Verfahrens gleich hoch sein. Wesentlich ist bloß, dass der Isolierglas-Rohling 1 - ausgenommen in den weiter oben erläuterten Fällen - während des Versiegelns nicht stehen bleibt und der Balken 5 mit dem wenigstens einen Versiegelungskopf 19 beim Versiegeln von quer oder unter einem schiefen Winkel zur Förderrichtung ausgerichteten Abschnitten der Randfuge, die von dem unteren, horizontalen Abschnitt 13 der Randfuge ausgehen, wie beispielsweise die Abschnitte 3 und 9 der Randfugen, in (oder gegen die) Förderrichtung, beispielsweise synchron mit dem Isolierglas-Rohling 1, bewegt wird.

Das erfindungsgemäße Verfahren ist auch für das Versiegeln von sogenannten Formenscheiben, also Isolierglas-Rohlingen 1 mit von rechteckiger oder quadratischer Form abweichender Form (mit wenigstens einem "schiefen" und/oder gekrümmten Rand) geeignet, wie dies weiter oben mit Bezug auf die in den Fig. 1 und 2 gezeigte Arbeitsweise erläutert worden ist.

Die in den Fig. 3 bis 6 gezeigte beispielhafte Ausführungsform einer erfindungsgemäßen Vorrichtung (Versiegelungsstation 15) umfasst ein Maschinengestell 23, in und an dem die verschiedenen Anlagenteile angeordnet sind.

In dem Maschinengestell 23 ist eine Fördereinrichtung 25 für zu versiegelnde Isolierglas-Rohlinge 1 vorgesehen. Die Fördereinrichtung 25 umfasst Sauger 27 und den Saugern 27 zugeordnete Abstützelemente 29. Dabei ist vorgesehen, dass die Sauger 27 an der hinteren, dem Maschinengestell 23 zugekehrten Fläche der einen Glasscheibe 33 eines Isolierglas-Rohlings 1 angreifen und die Abstützelemente 29 am unteren Rand (nur) der vorderen, vom Maschinengestell 23 abgekehrten Glasscheibe 31 des Isolierglas-Rohlings 1 angreifen. So ist ein Verschieben (Absinken) der vorderen Glasscheibe 31 relativ zur hinteren, von den Saugern 27 gehaltenen Glasscheibe 33 des Isolierglas-Rohlings 1 vermieden. Des Weiteren wird so vermieden, dass Teile der Fördereinrichtung 25 mit der in die Randfuge eines Isolierglas-Rohlings 1 eingebrachten Versiegelungsmasse in Berührung kommen und verschmutzen. Im Übrigen ist die Vorrichtung 15 auch für das Versiegeln von Isolierglas-Rohlingen 1 für Stufenelemente (die Glasscheiben des Isolierglas-Rohlings 1 sind nicht gleich groß) geeignet.

Der obere Rand des Isolierglas-Rohlings 1 wird durch einen Rollenbalken 35 abgestützt, der an der hinteren Fläche der Glasscheibe 33 angreift und im Maschinengestell 23 der Höhe nach verstellbar angeordnet ist, damit er quer zur Förderrichtung (Pfeil 17) so verstellt werden kann, dass er am Isolierglas-Rohling 1 (nur) im Bereich des oberen Randes angreift.

Die Fördereinrichtung 25 der ersten Ausführungsform (Fig. 3 bis 6) umfasst drei Fördereinheiten 37 mit jeweils fünf Saugern 27 und diesen zugeordnete Abstützelemente 29, die an einem gemeinsamen Träger 39 montiert sind, wie insbesondere die Draufsicht von Fig. 6 zeigt. Die Höhenausrichtung der Abstützköpfe 30 der Abstützelemente 29 kann der Lage des unteren Randes der vorderen Glasscheibe 31 des Isolierglas-Rohlings 1 entsprechend eingestellt werden.

Die Fördereinheiten 37, umfassend Sauger 27 und Abstützelemente 29, werden im Kreislauf (Pfeil 40 in Fig. 6) bewegt, so dass jeweils nur die gerade benötigte Fördereinheit 37 in der Förderebene des Isolierglas-Rohlings 1 bewegt wird. Sobald ein Isolierglas-Rohling 1 versiegelt und abtransportiert worden ist, wird die Fördereinheit 37, wie dies in Fig. 6 rechts gezeigt ist, nach hinten und wieder zur Einlaufseite der Versiegelungsstation 15 zurück bewegt.

Die Abstützelemente 29 sind so ausgebildet, dass ihre Abstützköpfe 30 absenkbar sind, damit sie das Füllen (Versiegeln) des Isolierglas-Rohlings 1 durch die Fülldüse 7 nicht behindern, wenn der untere, horizontale Abschnitt 13 der Randfuge eines Isolierglas-Rohlings 1 versiegelt wird.

Beispielsweise sind die Abstützelemente 29 so ausgebildet, dass ihre Abstützköpfe 30 im Bereich der Fülldüse 7 durch ein dem Versiegelungskopf 19 mit Fülldüse 7 zugeordnetes Betätigungsorgan 49 in die in der Vorderansicht (Fig. 4) gezeigte Stellung abgesenkt werden. Hierzu werden Knickhebel 51 der Abstützelemente 29, die in Wirkstellung mit ihren Abstützköpfen 30 am unteren Rand der vorderen Glasscheibe 31 des Isolierglas-Rohlings 1 anliegen, geknickt. In der wirksamen Stellung, welche die Abstützelemente 29 einnehmen, wenn sie nicht im Bereich einer Fülldüse 7 sind, sind die Knickhebel 51 gestreckt. Die Knickhebel 51 sind so ausgebildet, dass sie unter dem Gewicht der vorderen Glasscheibe 31 des Isolierglas-Rohlings 1 nicht knicken, sondern nur knicken, wenn im Bereich des Gelenkes 53 eines Knickhebels 51 auf diesen durch das Betätigungsorgan 49 Kraft ausgeübt wird.

Die Versiegelungsdüse 7 ist über einen Versiegelungskopf 19 an dem im Wesentlichen lotrechten Balken 5 auf und ab verschiebbar (Pfeil 42) geführt. Der Balken 5 selbst ist entlang des Maschinengestells 23 in horizontaler Richtung, also parallel zur Förderrichtung (Pfeil 17), verschiebbar.

Dazu ist der Balken 5 mit seinem unteren Ende an einer vor der Versiegelungsstation 15 angeordneten Schiene 43 verschiebbar gelagert. Des Weiteren ist der Balken 5 über einen Ausleger 45 an einer am oberen Rand des Maschinengestells 23 befestigten Führungsschiene 47 verschiebbar geführt.

Dadurch, dass der Balken 5, an dem der Versiegelungskopf 19 mit seiner Fülldüse 7 auf und ab verschiebbar (Pfeil 42) geführt ist, in Förderrichtung (horizontal, Doppelpfeil 41) verschiebbar ist, kann er während des Versiegelns von Abschnitten der Randfuge des Isolierglas-Rohlings 1 mit diesem mitbewegt werden.

Dies erlaubt die erfindungsgemäße Arbeitsweise, bei welcher der Isolierglas-Rohling 1 während des Versiegelns in der Versiegelungsstation 15 nicht stehen bleibt, sondern ständig bewegt wird. Die Relativbewegungen zwischen dem Versiegelungskopf 19 mit Fülldüse 7 und der Randfuge des Isolierglas-Rohlings 1 werden durch Bewegen des Isolierglas-Rohlings 1 mit Hilfe der Fördereinrichtung 25 und abschnittsweises (zeitweises) Bewegen der Fülldüse 7 sowohl quer zur Förderrichtung (Doppelpfeil 42) als auch in horizontaler Richtung (Doppelpfeil 41) in oder gegen die Förderrichtung (Pfeil 17 von Fig. 1 und 2) erreicht.

Die in den Fig. 7 bis 10 gezeigte Ausführungsform einer erfindungsgemäßen Vorrichtung (Versiegelungsstation) 15 arbeitet im Prinzip so wie die in den Fig. 3 bis 6 gezeigte Ausführungsform. Bei der in den Fig. 7 bis 10 gezeigten Ausführungsform sind die die Fördereinrichtung 25 bildenden Sauger 27 und Abstützelemente 29 an einer ringförmigen Führung 55 entlang einer in sich geschlossenen Bahn (Pfeil 56 in Fig. 10) geführt. Im Bereich des vorderen, parallel zur Förderebene liegenden Abschnittes 57 der Führung 55 sind die Sauger 27 und Abstützelemente 29 für den Transport von Isolierglas-Rohlingen 1 beim Versiegeln wirksam. Bei der in den Fig. 7 bis 10 gezeigten Ausführungsform ist jedem Sauger 27 ein Abstützelement 29 zugeordnet.

Bei der in Fig. 11 gezeigten Ausführungsform der erfindungsgemäßen Versiegelungsstation 15 sind gegenüber der in den Fig. 7 bis 10 gezeigten Ausführungsform der Abstützelemente 29 geänderte Abstützelemente 29 vorgesehen. Die in Fig. 11 und 12 gezeigte Ausführungsform der Abstützelemente 29 kann auch bei der in den Fig. 3 bis 6 gezeigten Ausführungsform der erfindungsgemäßen Versiegelungsstation 15 vorgesehen sein.

Die Abstützelemente 29 der Fig. 11 und 12 weisen an einer Grundplatte 60 verschwenkbar gelagerte Hebel 61 auf, die an ihren freien Enden schwenkbar den Abstützkopf 30 tragen. Zwischen der Grundplatte 60 und den Hebeln 61 ist ein Knickhebel 51 mit seinem von einer Achse 62 gebildeten Gelenk 53 vorgesehen. An der Achse 62 des Gelenkes 53 ist ein Arm 64 befestigt. Zwischen dem freien Ende des Armes 64 und der Grundplatte 60 ist eine Zugfeder 65 vorgesehen. Die Zugfeder 65 belastet den Arm 64 derart, dass der Knickhebel 51 in die in Fig. 12 rechts und links gezeigte Wirkstellung mit angehobenem Abstützkopf 30 des Abstützelementes 29 bewegt wird. Bevorzugt ist diese Stellung des Knickhebels 51 eine stabile Übertotpunktlage.

An dem Versiegelungskopf 19 ist bei der in Fig. 11 und 12 gezeigten Ausführungsform der Abstützelemente 29 als Betätigungsorgan 49 eine Betätigungskulisse 66 angeordnet. Die Betätigungskulisse 66 greift an einer Betätigungsrolle 67, die an der Achse 62 des Knickhebels 51 angeordnet ist, an und bewirkt wegen der durch einen Pfeil 68 in Fig. 12 symbolisierten Relativbewegung zwischen dem Versiegelungskopf 19 und dem Abstützelement 29 ein Einknicken des Knickhebels 51 in die in der Mitte der Fig. 12 gezeigte Stellung mit abgesenktem Abstützkopf 30. Sobald die Betätigungskulisse 66 an einem Abstützelement 29, genauer dessen Betätigungsrolle 67, nicht mehr angreift, wenn das Abstützelement 29 also nicht mehr im Bereich der am Versiegelungskopf 19 (oder am Versiegelungskopf 21) angeordneten Fülldüse 7 ist, nimmt der Knickhebel 51 unter der Wirkung der Zugfeder 65 wieder seine Wirkstellung mit angehobenem Abstützkopf 30 ein.

Die Fördereinrichtung 25 für zu versiegelnde Isolierglas-Rohlinge 1 in der in den Fig. 3 bis 6 gezeigte Ausführungsform kann ebenso wie die in den Fig. 7 bis 10 gezeigte Ausführungsform abgabeseitig (rechts in Fig. 3 und in Fig. 7) soweit verlängert sein, dass sie versiegelte Isolierglas-Rohlinge 1 aus der Versiegelungsstation 15 so weit weg fördert, dass Isolierglas-Rohlinge 1, die versiegelt worden sind, zum Abstapeln einfach entnommen werden können.

Zusammenfassend kann ein Ausführungsbeispiel der Erfindung wie folgt beschrieben werden:
Beim Versiegeln von Isolierglas-Rohlingen 1 wird der Isolierglas-Rohling 1 im Wesentlichen kontinuierlich durch eine Versiegelungsstation 15 bewegt. Wenn zur Förderrichtung (Pfeil 17) quer oder schräg ausgerichtete Abschnitte 3, 9 der Randfuge des Isolierglas-Rohlings 1 mit aus einer Fülldüse 7 austretender Versiegelungsmasse gefüllt werden, wird die Fülldüse 7 ebenfalls in Förderrichtung (Pfeil 17) bewegt. Wenn Versiegelungsmasse aus der Fülldüse 7 in zur Förderrichtung (Pfeil 17) parallele Abschnitte 11, 13 des Isolierglas-Rohlings 1 eingebracht wird, wird die Fülldüse 7 in Förderrichtung (Pfeil 17) nicht oder mit einer von der Geschwindigkeit, mit welcher der Isolierglas-Rohling 1 bewegt wird, abweichenden Geschwindigkeit bewegt.

## Patentansprüche

1. Verfahren zum Versiegeln von Isolierglas-Rohlingen (1) mit wenigstens einer Fülldüse (7), aus der in die Randfuge des Isolierglas-Rohlings (1) Versiegelungsmasse eingebracht wird, wobei die Relativbewegungen zwischen der wenigstens einen Fülldüse (7) und dem Isolierglas-Rohling (1) durch Bewegen der Fülldüse (7) und des Isolierglas-Rohlings (1) herbeigeführt werden, wobei der Isolierglas-Rohling (1) in Förderrichtung (Pfeil 17) bewegt wird, während aus der wenigstens einen Fülldüse (7) Versiegelungsmasse in die Randfuge eingebracht wird, wobei die wenigstens eine Fülldüse (7) beim Einbringen von Versiegelungsmasse in Abschnitte (11, 13) der Randfuge des Isolierglas-Rohlings (1), die parallel zur Förderrichtung (Pfeil 17) ausgerichtet sind, in Förderrichtung (Pfeil 17) stillsteht oder mit einer von der Geschwindigkeit V₁ der Bewegung des Isolierglas-Rohlings (1) verschiedenen Geschwindigkeit V₂ bewegt wird, **dadurch gekennzeichnet, dass** die wenigstens eine Fülldüse (7) beim Einbringen von Versiegelungsmasse in zur Förderrichtung (Pfeil 17) quer ausgerichtete Abschnitte (3, 9) der Randfuge mit der gleichen Geschwindigkeit V₂ wie der Isolierglas-Rohling (1) in Förderrichtung und zusätzlich quer (Pfeil 42) zur Förderrichtung (Pfeil 17) bewegt wird.

2. Verfahren nach Anspruch 1, **dadurch gekennzeichnet, dass** der Isolierglas-Rohling (1), während er versiegelt wird, kontinuierlich in die Förderrichtung (Pfeil 17) bewegt wird.

3. Verfahren nach Anspruch 1 oder 2, **dadurch gekennzeichnet, dass** die wenigstens eine Fülldüse (7) zusätzlich zu ihrer Bewegung parallel zur Förderrichtung (Pfeil 17) beim Einbringen von Versiegelungsmasse in Abschnitte der Randfuge, die zur Förderrichtung einen Winkel einschließen, quer (Pfeil 42) zur Förderrichtung (Pfeil 17) bewegt wird.

4. Verfahren nach einem der Ansprüche 1 bis 3, **dadurch gekennzeichnet, dass** eine einzige Fülldüse (7) verwendet wird, aus der nacheinander Versiegelungsmasse in alle Abschnitte (13, 9, 11, 3) der Randfuge eines Isolierglas-Rohlings (1) eingebracht wird.

5. Verfahren nach einem der Ansprüche 1 bis 3, **dadurch gekennzeichnet, dass** zwei Fülldüsen (7) verwendet werden.

6. Vorrichtung zum Versiegeln von Isolierglas-Rohlingen unter Anwenden des Verfahrens nach einem der Ansprüche 1 bis 5, mit wenigstens einer Fülldüse (7), aus der Versiegelungsmasse in die Randfuge des Isolierglas-Rohlings (1) eingebracht wird, und mit einer Fördereinrichtung (25) zum Bewegen des Isolierglas-Rohlings (1) während des Versiegelns, wobei die wenigstens eine Fülldüse (7) parallel zur Förderrichtung (Pfeil 17) der Fördereinrichtung (25) bewegbar ist, wobei die wenigstens eine Fülldüse (7) an einem Versiegelungskopf (19) angeordnet ist, der an einem Balken (5) quer (Pfeil 42) zur Förderrichtung (Pfeil 17) verstellbar ist, wobei der Balken (5), der den Versiegelungskopf (19) trägt, parallel zur Förderrichtung (Pfeil 17) des Isolierglas-Rohlings (1) bewegbar ist und wobei der Balken (5) zum Einbringen von Versiegelungsmasse in zur Förderrichtung quer ausgerichtete Abschnitte (3, 9) der Randfuge des Isolierglas-Rohlings synchron mit dem Isolierglas-Rohling in Förderrichtung bewegbar ist.

7. Vorrichtung nach Anspruch 6, **dadurch gekennzeichnet, dass** die Fördereinrichtung (25) einen am unteren Rand des Isolierglas-Rohlings (1) angreifenden Linearförderer und einen im Bereich des oberen Randes des Isolierglas-Rohlings (1) vorgesehenen Rollenbalken (35) umfasst.

8. Vorrichtung nach Anspruch 7, **dadurch gekennzeichnet, dass** der Linearförderer Sauger (27) und Abstützelemente (29), die gemeinsam und synchron in Förderrichtung (Pfeil 17) des Isolierglas-Rohlings (1) bewegbar sind, umfasst.

9. Vorrichtung nach Anspruch 8, **dadurch gekennzeichnet, dass** die Sauger (27) an der dem Maschinengestell (23) der Vorrichtung zugekehrten Fläche der einen Glasscheibe (33) des Isolierglas-Rohlings (1) seitlich angreifen, und dass die Abstützelemente (29) an der von dem Maschinengestell (23) der Vorrichtung (15) abgekehrten Glasscheibe (31) des Isolierglas-Rohlings (1) von unten her angreifen.

10. Vorrichtung nach Anspruch 8 oder 9, **dadurch gekennzeichnet, dass** die Abstützelemente (29) einen Abstützkopf (30) und einen knickbaren Stützarm (51) aufweisen.

11. Vorrichtung nach einem der Ansprüche 8 bis 10, **dadurch gekennzeichnet, dass** die Sauger (27) und die Abstützelemente (29) des Linearförderers zu Fördereinheiten (37) zusammengefasst an einem Träger (39) angeordnet sind.

12. Vorrichtung nach einem der Ansprüche 8 bis 11, **dadurch gekennzeichnet, dass** die Sauger (27) und die Abstützelemente (29) an einer endlosen, in sich geschlossenen Förderbahn (55) geführt sind.

## Claims

1. Method for sealing insulating glass blanks (1) using at least one filling nozzle (7), from which sealing compound is introduced into the edge joint of the insulating glass blank (1), wherein the relative movements between the at least one filling nozzle (7) and the insulating glass blank (1) are brought about by moving the filling nozzle (7) and the insulating glass blank (1), wherein the insulating glass blank (1) is moved in the conveying direction (arrow 17) while sealing compound is being introduced into the edge joint from the at least one filling nozzle (7), and wherein, as sealing compound is being introduced into sections (11, 13) of the edge joint of the insulating glass blank (1) which are oriented parallel to the conveying direction (arrow 17), the at least one filling nozzle (7) is at a standstill in the conveying direction (arrow 17) or is moved at a speed V₂ that is different from the speed V₁ of movement of the insulating glass blank (1), **characterized in that**, as sealing compound is being introduced into sections (3, 9) of the edge joint which are oriented transversely to the conveying direction (arrow 17), the at least one filling nozzle (7) is moved at the same speed V₂ as the insulating glass blank (1) in the conveying direction and additionally transversely (arrow 42) to the conveying direction (arrow 17).

2. Method according to claim 1, **characterized in that** the insulating glass blank (1), while it is being sealed, is moved continuously in the conveying direction (arrow 17).

3. Method according to claim 1 or 2, **characterized in that**, as sealing compound is being introduced into sections of the edge joint which enclose an angle with respect to the conveying direction, the at least one filling nozzle (7) is moved transversely (arrow 42) to the conveying direction (arrow 17) in addition to its movement parallel to the conveying direction (arrow 17).

4. Method according to any one of claims 1 to 3, **characterized in that** a single filling nozzle (7) is used, from which sealing compound is introduced successively into all the sections (13, 9, 11, 3) of the edge joint of an insulating glass blank (1).

5. Method according to any one of claims 1 to 3, **characterized in that** two filling nozzles (7) are used.

6. Apparatus for sealing insulating glass blanks using the method according to any one of claims 1 to 5, comprising at least one filling nozzle (7), from which sealing compound is introduced into the edge joint of the insulating glass blank (1), and comprising a conveying device (25) for moving the insulating glass blank (1) during the sealing, wherein the at least one filling nozzle (7) is movable parallel to the conveying direction (arrow 17) of the conveying device (25), wherein the at least one filling nozzle (7) is arranged on a sealing head (19) which is movable on a beam (5) transversely (arrow 42) to the conveying direction (arrow 17), wherein the beam (5) which carries the sealing head (19) is movable parallel to the conveying direction (arrow 17) of the insulating glass blank (1), and wherein the beam (5) is movable synchronously with the insulating glass blank in the conveying direction in order to introduce sealing compound into sections (3, 9) of the edge joint which are oriented transversely to the conveying direction.

7. Apparatus according to claim 6, **characterized in that** the conveying device (25) comprises a linear conveyor, which acts on the lower edge of the insulating glass blank (1), and a roller beam (35), which is provided in the region of the upper edge of the insulating glass blank (1).

8. Apparatus according to claim 7, **characterized in that** the linear conveyor comprises suction devices (27) and support elements (29), which are movable jointly and synchronously in the conveying direction (arrow 17) of the insulating glass blank (1).

9. Apparatus according to claim 8, **characterized in that** the suction devices (27) act laterally on the surface of one glass pane (33) of the insulating glass blank (1) that faces towards the machine frame (23) of the apparatus, and **in that** the support elements (29) act from below on the glass pane (31) of the insulating glass blank (1) that faces away from the machine frame (23) of the apparatus (15) .

10. Apparatus according to claim 8 or 9, **characterized in that** the support elements (29) have a support head (30) and a bendable support arm (51).

11. Apparatus according to any one of claims 8 to 10, **characterized in that** the suction devices (27) and the support elements (29) of the linear conveyor, combined into conveyor units (37), are arranged on a carrier (39).

12. Apparatus according to any one of claims 8 to 11, **characterized in that** the suction devices (27) and the support elements (29) are guided on an endless, intrinsically closed conveyor path (55).

## Revendications

1. Procédé pour sceller des ébauches de vitrage isolant (1) avec au moins une buse de remplissage (7) à partir de laquelle une matière de scellement est introduite dans le joint de bordure de l'ébauche de vitrage isolant (1), dans lequel les déplacements relatifs entre ladite au moins une buse de remplissage (7) et l'ébauche de vitrage isolant (1) sont produits par déplacement de la buse de remplissage (7) et de l'ébauche de vitrage isolant (1), dans lequel l'ébauche de vitrage isolant (1) est déplacée dans la direction de transport (flèche 17) tandis que de la matière de scellement est introduite dans le joint de bordure à partir de ladite au moins une buse de remplissage (7), dans lequel, lors de l'introduction de matière de scellement, dans des sections (11, 13) du joint de bordure de l'ébauche de vitrage isolant (1) qui sont orientés parallèlement à la direction de transport (flèche 17), ladite au moins une buse de remplissage (7)est arrêtée ou déplacée dans la direction de transport (flèche 17) à une vitesse V₂ qui est différente de la vitesse V₁ du déplacement de l'ébauche de vitrage isolant (1),
**caractérisé en ce que en ce que**, lors de l'introduction de matière de scellement, dans des sections (3, 9) du joint de bordure qui sont orientées transversalement à la direction de transport (flèche 17), ladite au moins une buse de remplissage (7) est déplacée à la même vitesse V₂ que l'ébauche de vitrage isolant (1) dans la direction du transport et en outre transversalement (flèche 42) à la direction de transport (flèche 17).

2. Procédé selon la revendication 1, **caractérisé en ce que** l'ébauche de verre isolant (1) est déplacée en continu dans la direction de transport (flèche 17) tandis qu'elle est scellée.

3. Procédé selon la revendication 1 ou 2, **caractérisé en ce que**, lors de l'introduction de matière de scellement, dans des sections du joint de bordure qui forment un angle par rapport à la direction de transport, ladite au moins une buse de remplissage (7) est déplacée transversalement (flèche 42) à la direction de transport (flèche 17) en plus de son déplacement parallèlement à la direction de transport (flèche 17) .

4. Procédé selon l'une des revendications 1 à 3, **caractérisé en ce qu'**une seule buse de remplissage (7) est utilisée, à partir de laquelle de la matière de scellement est introduite successivement dans toutes les sections (13, 9, 11, 3) du joint de bordure d'une ébauche de vitrage isolant (1).

5. Procédé selon l'une des revendications 1 à 3, **caractérisé en ce que** deux buses de remplissage (7) sont utilisés.

6. Dispositif pour sceller des ébauches de vitrage isolant en utilisant le procédé selon l'une des revendications 1 à 5, avec au moins une buse de remplissage (7) à partir de laquelle de la matière de scellement est introduite dans le joint de bordure de l'ébauche de vitrage isolant (1), et avec un moyen de transport (25) pour déplacer l'ébauche de vitrage isolant (1) pendant le scellement, dans lequel ladite au moins une buse de remplissage (7) est déplaçable parallèlement à la direction de transport (flèche 17) du moyen de transport (25), dans lequel ladite au moins une buse de remplissage (7) est disposée sur une tête de scellement (19) qui est réglable sur une poutre (5) transversalement (flèche 42) à la direction de transport (flèche 17), dans lequel la poutre (5) qui porte la tête de scellement (19) peut être déplacé parallèlement à la direction de transport (flèche 17) de l'ébauche de vitrage isolant (1) et dans lequel la poutre (5), pour l'introduction de matière de scellement, peut être déplacée dans la direction de transport de manière synchrone avec l'ébauche de vitrage isolant dans des sections (3, 9) du joint de bordure de l'ébauche de vitrage isolant qui sont orientées transversalement à la direction de transport.

7. Dispositif selon la revendication 6, **caractérisé en ce que** le moyen de transport (25) comprend un transporteur linéaire agissant sur le bord inférieur de l'ébauche de vitrage isolant (1) et une poutre à rouleaux (35) prévue dans la zone du bord supérieur de l'ébauche de vitrage isolant (1).

8. Dispositif selon la revendication 7, **caractérisé en ce que** le transporteur linéaire comprend des ventouses (27) et des éléments de support (29) qui sont déplaçables en commun et de manière synchrone dans la direction de transport (flèche 17) de l'ébauche de vitrage isolant (1).

9. Dispositif selon la revendication 8, **caractérisé en ce que** les ventouses (27) agissent latéralement sur la surface d'une vitre (33) de l'ébauche de vitrage isolant (1) tournée vers le bâti de machine (23) du dispositif, et que les éléments de support (29) agissent par le bas sur la vitre (31) de l'ébauche de vitrage isolant (1) opposée au bâti de machine (23) du dispositif (15).

10. Dispositif selon la revendication 8 ou 9, **caractérisé en ce que** les éléments de support (29) présentent une tête de support (30) et un bras de support pliable (51).

11. Dispositif selon l'une des revendications 8 à 10, **caractérisé en ce que** les ventouses (27) et les éléments de support (29) du transporteur linéaire sont disposés sur un support (39) de manière regroupée en unités de transport (37).

12. Dispositif selon l'une des revendications 8 à 11, **caractérisé en ce que** les ventouses (27) et les éléments de support (29) sont guidés sur une voie de transport (55) sans fin et en boucle fermée.
